# EUROPÄISCHE PATENTSCHRIFT

(11) **EP 1 662 462 B1**
(45) Veröffentlichungstag und Bekanntmachung des Hinweises auf die Patenterteilung: **01.07.2009**
(21) Anmeldenummer: 05110092.3
(22) Anmeldetag: 18.11.2005
(51) Int. Cl.: G09F 7/20

(54) **Trageprofilaufhängung**
Overhead suspension for carrier profile
Suspension de profil de manutention

(30) Priorität: 27.11.2004 DE 202004018393 U
(43) Veröffentlichungstag der Anmeldung: 31.05.2006
(73) Patentinhaber: SIGN-WARE GmbH & Co. KG, 59846 Sundern (DE)
(72) Erfinder: Labate, Natalino, D- 59846 Sundern (DE)
(74) Vertreter: Haverkamp, Jens

(56) Entgegenhaltungen:
- WO-A-20/04051605
- GB-A- 2 262 765

## Beschreibung

Die Erfindung betrifft eine Trageprofilaufhängung mit einem einen Gegenstand, beispielsweise ein Plakat oder ein bedrucktes Tuch tragenden Trageprofil, ausgestattet mit Mitteln zum Anschließen eines Seilendes oder dergleichen an das Trageprofil zum Aufhängen desselben, wobei zum Anschließen eines Seilendes an das Trageprofil ein in einer Kammer des Trageprofils angeordnetes Klemmelement mit einer zu einer Wand der Kammer weisenden Klemmfläche zum Verklemmen des zwischen der Klemmfläche und der Kammerwand angeordneten Seilabschnittes aufweist, wobei der Abstand zwischen der Klemmfläche des Klemmelements und der zum Verklemmen des Seilabschnittes mit dieser zusammenwirkenden Kammerwand kleiner als der Durchmesser des zwischen der Klemmfläche und der Kammerwand befindlichen Seilabschnitts ist.

Derartige Trageprofilaufhängungen werden eingesetzt, um beispielsweise Plakate, Tücher, bedruckte Tücher bzw. sogenannte Prints aufzuhängen. Bei diesen aufzuhängenden Gegenständen handelt es sich zumeist um flächige flexible Gegenstände, die an ihrem oberen Rand einen Kederrand aufweisen. Mit diesem Kederrand greift der aufzuhängende Gegenstand in eine nach unten offene Kedernut eines Trageprofils ein. Zum Aufhängen des Trageprofils sind unterschiedliche Möglichkeiten bekannt. Wenn das Trageprofil länger ist als der in der Kederaufnahme eingesetzt Kederrand des aufzuhängenden Gegenstandes und das Trageprofil somit übersteht, können diese Enden des Trageprofils in jeweils eine Seilschlaufe eingehängt sein. Des Weiteren sind Aufhänger bekannt geworden, die bei solchen Trageprofilen eingesetzt werden können, die neben der unterseitig offenen Kedernut ebenfalls eine oberseitig offene Kedernut aufweisen. Diese Aufhänger werden in die oberseitig offene Kedernut eingesetzt und an bestimmter Stelle darin festgelegt. Dieser Aufhänger verfügen in aller Regel oberseitig über eine Öse, an der ein Seilende mit Knoten oder für den Fall, dass das Seilende mit einem Haken, beispielsweise einem Karabinerhaken ausgerüstet ist, angeschlossen werden kann. Zum Verschließen der endseitigen Kammeröffnungen der Trägerprofile werden üblicherweise Endkappen zum Verblenden des Profilquerschnittes und zum Verschließen der endseitig offenen Kammern eingesetzt.

Auch wenn die vorbekannten Trageprofilaufhängungen grundsätzlich zufriedenstellend eingesetzt werden können, so besteht dennoch Anlass zu Verbesserungen. Nachteilig ist bei den vorbekannten Trageprofilaufhängungen nämlich, dass eine Einrichtung der Länge des für die Aufhängung eingesetzten Seiles nicht unproblematisch ist, das die Knoten, die Haken oder endseitigen Schlaufen zur Definition der Seillänge grundsätzlich zwar geändert werden können, jedoch erfordert dieses einen nicht unerheblichen Aufwand, insbesondere wenn das Trageprofil in einer definierten Höhe aufgehängt werden soll. Bei dem Aufhängen eines einzigen Gegenstandes mit einem einzigen Trageprofil spielt eine exakte höhenmäßige Aufhängung des Trageprofils in aller Regel keine übergeordnete Rolle. Sollen jedoch zahlreiche gleichartige Gegenstände in einer Reihe nebeneinander aufgehängt werden, ist es wesentlich, dass zum Bereitstellen eines harmonischen Präsentationsbildes die Trageprofile auf einer durchgehenden Geraden angeordnet sind. Wenn bei den vorbekannten Trageprofilaufhängungen identische Seillängen zum Halten von gleichlangen Trageprofilen eingesetzt werden, muss zudem sichergestellt sein, dass die wandseitig festgelegten Haken oder Nägel in exakt gleicher Höhe angebracht werden. Dieses wiederum ist ebenfalls nur mit relativ hohem Aufwand möglich. Des Weiteren ist bei den Aufhänger verwendenden Trageprofilaufhängungen die zum Aufhängen eines Trageprofils benötigte Teileanzahl von Nachteil, was die Montage und somit das Aufhängen verkompliziert.

In GB 2 262 765 A1 ist eine Montageklammer zum Halten eines flachen zu präsentierenden Gegenstandes beschrieben. Diese Montageklammer dient zum Anschließen des Gegenstandes an ein Seil, das in aller Regel vertikal gespannt ist. Zu diesem Zweck verfügt die Montageklammer über eine Nut, durch die den das Seil hindurchgeführt ist. Mittels einer eine Seitenwand der Nut durchgreifende Madenschraube wird das in der Nut befindliche Seil in der Nut verklemmt. Der in der Nut befindliche Fuß der Madenschraube bildet sodann die auf das Seil wirkende Klemmfläche. Durch Drehen der Madenschraube ist die auf das Seil wirkende Klemmkraft einstellbar. Um das Seil in die gewünschte Verklemmung zu bringen ist es notwendig die Madenschraube als Klemmelement zu betätigen. Hierzu wird ein Stellwerkzeug benötigt.

Ausgehend von diesem Stand der Technik liegt der Erfindung die Aufgabe zugrunde, eine eingangs genannte Trageprofilaufhängung dergestalt weiter zu bilden, dass ein Anschließen eines Seilendes an das Trageprofil nicht nur werkzeuglos möglich ist sondern auch keine Nachteile hinsichtlich der Einrichtbarkeit der Seillänge in Kauf genommen werden müssen.

Diese Aufgabe wird erfindungsgemäß durch eine gattungsgemäße Trageprofilaufhängung der eingangs genannten Art gelöst die die Merkmale des Anspruchs 1 beinhaltet und, bei der der zwischen dem Klemmabschnitt und der zum Einklemmen eines Seilabschnitts mit dem Klemmelement zusammenwirkenden Kammerwand befindliche Klemmspalt sich in Richtung zur endseitigen Kammeröffnung hin verjüngt.

Bei dieser Trageprofilaufhängung ist im Gegensatz zum Stand der Technik ein Seilende an das Trageprofil durch eine Verklemmung unter Zuhilfenahmes eines Klemmendes angeschlossen, wobei sich der zwischen der Klemmfläche des Klemmelements und der mit dieser zusammenwirkenden Kammerwand befindliche Klemmspalt in Richtung zur endseitigen Kammeröffnung hin verjüngt. Dieses wird zweckmäßigerweise dadurch erreicht, dass das Klemmelement der Endkappe eine entsprechende Schräge aufweist. Diese Schräge führt zu einer Verjüngung des Klemmelements in Richtung zu ihrem freien Ende hin, so dass dieses gleichzeitig ein Einführen des Klemmelements in die seitlich offene Kammer des Trageprofils erleichtert. Infolge des Vorsehens einer Verklemmung zum Anschließen des Seilendes an das Trageprofil, kann letztendlich jeder beliebige Seilabschnitt an das Trageprofil angeschlossen werden. Somit ist eine Einrichtbarkeit der Seillänge ohne weiteres möglich, indem bei gelöster Klemmung die Seillänge eingerichtet und anschließend die Verklemmung aktiviert wird, wobei die Verklemmung auf denjenigen Seilabschnitt wirkt, der sich entsprechend der eingerichteten Seillänge an der Klemmposition befindet. Zum Bewirken der Verklemmung dient das in eine Kammer des Trageprofils hineinragende Klemmelement. Das Klemmelement verfügt über eine Klemmfläche, an der das festzulegende Seil entlang geführt ist. Das Klemmelement wirkt mit seiner Klemmfläche mit einer Kammerwand des Trageprofils als Widerlager zusammen. Der Abstand zwischen der Klemmfläche des Klemmelements und der Kammerwand ist kleiner als der Durchmesser des zu verklemmenden Seilabschnitts. Eine Verklemmung des Seilabschnitts erfolgt unter Ausnutzung der nachgiebigen, insbesondere elastischen Eigenschaften des Seils und/oder des Klemmelements.

Als vorteilhaft wird angesehen, wenn das Klemmelement an seiner zu der Kammerwand weisenden Seite über eine Seilführungsnut verfügt. Die Seilführungsnut ist zweckmäßigerweise in diese Oberfläche eingebracht. Das in einer solchen Seilführungsnut eingelegte Seil ist sodann darin geführt, so dass der Verklemmvorgang bestimmungsgemäß beim Einschieben des Klemmelements in die Kammer erfolgt und eine Verstellung des Seils infolge der Einschubbewegung verhindert ist. In einem solchen Fall bildet ein Abschnitt der Seilführungsnut die Klemmfläche aus, die sodann eine gewisse Krümmung quer zur Längserstreckung der Seilführungsnut aufweist.

In einem Ausführungsbeispiel ist das Klemmelement Teil einer Endkappe zum Verblenden der seitlichen Stirnfläche des Trageprofils. Zum Ablängen des Seilendes ist es zweckmäßig, wenn in der Endkappe selbst ein Loch eingebracht ist, aus dem das Seilende herausgeführt ist. Zweckmä-βigerweise fluchtet die Seilführungsnut mit diesem Loch. Nach Einrichten der Länge des Seils wird der aus dem Loch der Endkappe herausragende Seilabschnitt abgetrennt.

Bevorzugt wird bei dieser Trageprofilaufhängung ein Trageprofil eingesetzt, das zwei durch einen Mittelsteg getrennte Kammern aufweist und die Klemmfläche des Klemmelements mit einer der Oberflächen des Mittelsteges zusammenwirkt. Grundsätzlich ist es jedoch auch möglich, dass die Klemmfläche des Klemmelements zu einer Seitenwand der Kammer des Trageprofils weist und somit eine solche Seitenwand das Widerlager zum Einklemmen des Seilabschnitts bildet.

Die beschriebene Seilverklemmung kann an beiden Enden des Trageprofils angeordnet sein. Grundsätzlich ist es aber auch möglich, ein Seilende an dem einen Ende des Trageprofils fest anzuschließen und lediglich das andere Ende mit einem zum Verklemmen eines Seilabschnittes dienenden Klemmelement, beispielsweise als Teil einer Endkappe auszustatten.

Nachfolgend ist die Erfindung anhand eines Ausführungsbeispiels unter Bezugnahme auf die beigefügten Figuren beschrieben. Es zeigen:
- **Fig. 1:**: eine perspektivische Ansicht einer zusammengesetzten Trageprofilaufhängung mit einem daran aufgehängten Print,
- **Fig. 2:**: die Trageprofilaufhängung der Figur 1 nach Art einer Explosionsdarstellung,
- **Fig. 3:**: einen Teillängsschnitt durch die Trageprofilaufhängung im Bereich ihres rechten Endes,
- **Fig. 4:**: die Darstellung der Figur 3 mit in das Trageprofil eingescho- benem Klemmelement zum Verklemmen eines Seilabschnittes,
- **Fig. 5:**: eine Darstellung entsprechend derjenigen der Figur 4 mit einem Klemmelement gemäß einer weiteren Ausgestaltung und
- **Fig. 6:**: die Trageprofilaufhängung der Figur 1, darstellend eine Variante zum Anschließen der Seilenden an das Trageprofil.

Eine Trageprofilaufhängung 1 besteht aus einem Trageprofil 2, zwei Endkappen 3, 3' und einem Kunststoffseil 4. Bei dem dargestellten Ausführungsbeispiel dient die Trageprofilaufhängung 1 zum Aufhängen eines bedruckten Kunststofftextils - eines sogenannten Prints 5. Die Einzelheiten der Trageprofilaufhängung sind besser in der in Figur 2 gezeigten Darstellung erkennbar. Das Trageprofil 2 ist ein zweigekammertes Aluminiumprofil, dessen beiden Kammern 6, 7 hinterschnitten sind. Die beiden Kammern 6, 7 sind durch einen horizontal verlaufenden Mittelsteg 8 voneinander getrennt. Beide Kammern 6, 7 weisen jeweils eine der Längserstreckung des Trageprofils 2 folgende seitliche Öffnung 9 bzw. 10 auf. Die lichte Weite der Öffnungen 9, 10 ist geringer als die lichte Weite der jeweilig angrenzenden Kammer 6 bzw. 7. Die Kammer 7 dient als Kederaufnahme zur Aufnahme eines Kederrandes 11 des Prints 5. Zum Anschließen des Prints 5 an das Trageprofil 2 wird der Kederrand 11 der Länge nach in die seitlich offene Kammer 6 eingezogen. Zum Aufhängen des Trageprofils 2 dient das Kunststoffseil 4, das mit seinen beiden Enden in der oberen Kammer 7 festgelegt ist. Jedes Ende des Seils 4 ist an der Oberseite des Mittelsteges 8 durch jeweils ein an jeder Endkappe 3 bzw. 3' angeformtes Klemmelement 12 verklemmt gehalten. Die beiden Endkappen 3, 3' werden im folgenden anhand der Endkappe 3 beschrieben; die Endkappe 3' ist identisch aufgebaut. Das Klemmelement 12 ist an einer Abdeckplatte 13 der Endkappe 3 angeformt und dient zum Eingreifen in die seitlich offene obere Kammer 7. Mithin ist zum Verklemmen des Seils 4 das Klemmelement 12 innerhalb der Kammer 7 angeordnet. Mit dem Klemmelement 12 wird zum einen die Endkappe 3 an dem Trageprofil 2 befestigt, was sowohl der Seilverklemmung als auch einer Verblendung der seitlichen Stirnfläche des Trageprofils 2 mit seinen offenen Kammern 6, 7 dient.

Das Klemmelement 12 ist von der Abdeckplatte 13 wegweisend im Bereich seines vorderen Abschnittes verjüngt ausgebildet. Zum Verklemmen des Endes des Seils 4 bzw. eines Seilabschnittes in der oberen Kammer 7 des Trageprofils 2 wirkt die Oberseite des Mittelsteges 8 als Widerlager, gegen welches ein Seilabschnitt beim Einschieben der Endkappe 3 mit ihrem Klemmelement 12 in die Kammer 7 gepresst wird. Das Klemmelement 12 ist oberseitig entsprechend dem Innenradius der Kammer 7 gewölbt. Die Unterseite des Klemmelements 12 ist eben ausgebildet. In die Unterseite des Klemmelements 12 ist eine Seilführungsnut 14 eingebracht, die sich über die gesamte Länge des Klemmelements 12 erstreckt. Die Seilführungsnut 14 ist entsprechend der Verjüngung des Klemmelements 12 ebenfalls geneigt verlaufend vorgesehen. Die Seilführungsnut 14 mündet in ein die Endplatte 13 der Endkappe 3 durchgreifendes Loch 15. Zum Einklemmen des Seilabschnitts 4 dient also die Unterseite des Klemmelements 12 mit seiner Klemmfläche 16 im Bereich des dicksten Abschnittes des Klemmelements 12. Infolge der Seilführung 14 befindet sich die eigentliche Klemmfläche 16 des Klemmelements 12 im Bereich des Tiefsten der Seilführungsnut 14. Der Abstand der Oberseite des Mittelsteges 8 des Trageprofils 2 von der Klemmfläche 16 ist kleiner als der Durchmesser des Seiles 4.

Zum Anschließen eines Seilendes des Seils 4 an das Trageprofil 2 wird zunächst das anzuschließende Ende in die Seilführungsnut 14 der Endkappe 3 eingelegt und mit seinem Ende aus dem Loch 15 herausgeführt. Anschließend wird die Endkappe 3 mit dem in der Seilführungsnut 14 liegenden Seilabschnitt 4 an das Trageprofil 2 montiert. Dieses erfolgt durch Einschieben des Klemmelements 12 in die Kammer 7. Bei diesem Einschiebevorgang wird durch das Klemmelement 12 auf das Seil 4 eine Pressung ausgeübt, nämlich dann wenn der Abstand zwischen der Oberseite des Mittelsteges 8 und dem Tiefsten der Seilführungsnut 14 im Bereich der Klemmfläche 16 kleiner wird als der Durchmesser des darin eingelegten Seiles 4. Das an das Trageprofil 2 angeschlossene Seil 4 ist in Figur 4 gezeigt. Aus dieser Figur ist ferner erkennbar, dass der obere Abschluss des Klemmelements 12 mit der oberen Innenseite der Kammer 7 fluchtet, so dass sich das Klemmelement 12 zum Verstärken der auf das Seilende wirkenden Klemmkraft mit seiner Oberseite an der oberen Innenseite der Kammer 7 abstützt.

Ohne weiteres kann die effektive Seillänge eingerichtet werden, bevor die Endkappe 3 vollständig mit seinem Klemmelement 12 in die Kammer 7 eingeschoben ist. Ist die effektive Seillänge eingerichtet, wird die Endkappe 3 zum Herbeiführen der gewünschten Seilverklemmung vollständig mit seinem Klemmelement 12 in die Kammer 7 eingeschoben.

Die beschriebene Seilverklemmung ist ausreichend, auch um schwerere Prints oder andere Gegenstände zu tragen, die an das Trageprofil 2 angeschlossen werden sollen.

Zur Verstärkung der Klemmwirkung kann vorgesehen sein, dass die Seilführungsnut 14 insbesondere im Bereich ihrer Klemmfläche 16 entgegen der Seilzugrichtung wirkende widerhakenartigwirkende Wulste aufweist.

Figur 5 zeigt das Trageprofil 2, in dessen Kammer 7 ein anderes Klemmelement 17 zum Verklemmen eines Kunststoffseils 18 eingeschoben worden ist. Das Klemmelement 17 ist grundsätzlich aufgebaut wie das zu den Figuren 1 bis 4 beschriebene Klemmelement 12. Im Unterschied zu dem Klemmelement 12 ist das Klemmelement 17 nicht Teil einer Endkappe. Das Klemmelement 17 kann somit beliebig innerhalb der Längserstreckung der Kammer 7 hin- und hergeschoben werden. Das Klemmelement 17 verfügt über eine Seilaustrittsbohrung 19, die quer zur Längserstreckung der Kammer 7 das Klemmelement 17 durchgreift und mit der seitlichen Öffnung 10 fluchtet. Eine Austrittsbohrung 19 dient zum definierten Ausführen des Kunststoffseils 18.

Sollte eine solche definierte Seilausführung, wie Figur 5 anhand des Klemmelementes 17 gezeigt, auch bei dem Klemmelement 12 der Endkappe 3 gewünscht sein, kann auch dieses Klemmelement 12 eine solche Seilaustrittsbohrung aufweisen.

Figur 6 zeigt eine weitere Anschlussmöglichkeit des Seils 4 an das Trageprofil 2, bei dem im Unterschied zu der Trageprofilaufhängung der Figuren 1 bis 4 das Seil 4 von außen in die Endkappen 3, 3' eingeführt und in der vorbeschriebenen Art und Weise in der oberen Kammer 7 des Trageprofils 2 verklemmt fixiert ist.

Mit einer Seilausführung aus dem Trageprofil 2, wie dieses in Figur 6 gezeigt ist, ist es grundsätzlich möglich, das Trageprofil in eine Lasche eines Prints einzuschieben. Das Trageprofil bildet sodann mit der herumgeführten Lasche quasi einen Kederrand des Prints aus.

### Bezugszeichenliste

- 1: Trageprofilaufhängung
- 2: Trageprofil
- 3, 3': Endkappe
- 4: Kunststoffseil
- 5: Print
- 6: Kammer
- 7: Kammer
- 8: Mittelsteg
- 9: seitliche Öffnung
- 10: seitliche Öffnung
- 11: Kederrand
- 12: Klemmelement
- 13: Abdeckplatte
- 14: Seilführungsnut
- 15: Loch
- 16: Klemmfläche
- 17: Klemmelement
- 18: Kunststoffseil
- 19: Seilaustrittsbohrung

## Patentansprüche

1. Trageprofilaufhängung mit einem einen Gegenstand, beispielsweise ein Plakat oder ein bedrucktes Tuch (5) tragenden Trageprofil (2), ausgestattet mit Mitteln zum Anschließen eines Seilendes oder dergleichen an das Trageprofil (2) zum Aufhängen desselben, wobei zum Anschließen eines Seilendes an das Trageprofil (2) ein in einer Kammer (7) des Trageprofils (2) angeordnetes Klemmelement (12, 17) mit einer zu einer Wand (8) der Kammer (7) weisenden Klemmfläche (16) zum Verklemmen des zwischen der Klemmfläche (16) und der Kammerwand (8) angeordneten Seilabschnittes aufweist, wobei der Abstand zwischen der Klemmfläche (16) des Klemmelements (12, 17) und der zum Verklemmen des Seilabschnittes mit dieser zusammenwirkenden Kammerwand (8) kleiner als der Durchmesser des zwischen der Klemmfläche (16) und der Kammerwand (8) befindlichen Seilabschnitts ist, **dadurch gekennzeichnet, dass** der zwischen dem Klemmabschnitt (16) und der zum Einklemmen eines Seilabschnitts mit dem Klemmelement (12, 17) zusammenwirkenden Kammerwand (8) befindliche Klemmspalt sich in Richtung zur endseitigen Kammeröffnung hin verjüngt.

2. Trageprofilaufhängung nach Anspruch 1, **dadurch gekennzeichnet, dass** das Klemmelement (12, 17) an seiner zur Klemmung vorgesehenen zu der Kammerwand (8) weisenden Seite eine Seilführungsnut (14) aufweist und die Klemmfläche (16) ein Abschnitt der Seilführungsnut (14) ist.

3. Trageprofilaufhängung nach Ansprüche 1 oder 2, **dadurch gekennzeichnet, dass** das Klemmelement (12) Teil einer Endkappe (3, 3') zum endseitigen Verschließen der Kammer (6, 7) ist und die Endkappe (3, 3') ein Loch (15) zum Herausführen eines Seilendes aus der Kammer (7) aufweist.

4. Trageprofilaufhängung nach Anspruch 3, **dadurch gekennzeichnet, dass** die Seilführungsnut (14) des Klemmelements (12) in das Loch (15) mündet.

5. Trageprofilaufhängung nach einem der Ansprüche 1 bis 4, **dadurch gekennzeichnet, dass** das Trageprofil (2) zwei durch einen Mittelsteg (8) voneinander getrennte Kammern (6, 7) aufweist und die Klemmfläche (16) des Klemmelements (12, 17) mit einer Oberfläche des Mittelsteges (8) zum Einklemmen eines Seilabschnitts zusammenwirkt.

6. Trageprofilaufhängung nach Anspruch 5, **dadurch gekennzeichnet, dass** beide Kammern (6, 7) eine seitliche, der Längserstreckung des Trageprofils (2) folgende Öffnung (9, 10) aufweisen, deren lichte Weite kleiner als die lichte Weite der jeweils daran angrenzenden Kammer (6, 7) ist.

7. Trageprofilaufhängung nach Anspruch 5, **dadurch gekennzeichnet, dass** das Klemmelement (17) eine dieses durchgreifende und mit der Öffnung (10) der Kammer (7) fluchtende Bohrung (19) zum Auslassen eines Seilabschnitts aufweist.

8. Trageprofilaufhängung nach Anspruch 6 oder 7, **dadurch gekennzeichnet, dass** die beiden Kammern (6, 7) übereinander angeordnet sind und die untere der beiden hinterschnittenen Kammern (7) eine Kedernut zum Aufnehmen eines Kederrandes (11) des aufzuhängenden Gegenstandes (5) ist.

9. Trageprofilaufhängung nach einem der Ansprüche 1 bis 8, **dadurch gekennzeichnet, dass** die Endkappe (3, 3') ein Kunststoffteil, insbesondere ein Kunststoffspritzgussteil ist.

10. Trageprofilaufhängung nach einem der Ansprüche 1 bis 9, **dadurch gekennzeichnet, dass** das Seil (4) ein Kunststoffseil oder ein Kunststoffband ist.

## Claims

1. Support profile hanging means with a support profile (2) supporting an object, for example a poster or a printed fabric, provided with means for connecting one cable end or similar to the support profile (2) for hanging said support profile, wherein, for connecting one cable end to the support profile (2),said support profile hanging means has a clamping element (12, 17) positioned in a chamber (7) of the support profile (2) with a clamping face (16) facing a wall (8) of the chamber (7) for clamping a portion of the cable located between the clamping face (16) and the chamber wall (8), wherein the spacing between the clamping face (16) of the clamping element (12, 17) and the chamber wall (8) that interacts with said clamping face for clamping the cable portion, is smaller than the diameter of the portion of cable situated between the clamping face (16) and the chamber wall (8), **characterized in that** clamping gap, situated between the clamping section (16) and the chamber wall (8) interacting with the clamping element (12, 17) for the clamping of a cable portion, tapers in the direction of the chamber opening on the end face.

2. Support profile hanging means according to Claim 1, **characterized in that** the clamping element (12, 17) has a cable guide groove (14) on its side facing the chamber wall (8) provided for the clamping, and the clamping face (16) is a section of the cable guide groove (14).

3. Support profile hanging means according to Claims 1 or 2, **characterized in that** the clamping element (12) is part of an end cap (3, 3') for the closing of the chamber (6, 7) at the end face and the end cap (3, 3') has a hole (15) for guiding a cable end out of the chamber (7).

4. Support profile hanging means according to Claim 3, **characterized in that** the cable guide groove (14) of the clamping element (12) opens out into the hole (15).

5. Support profile hanging means according to one of Claims 1 to 4, **characterized in that** the support profile (2) has two chambers (6, 7) that are separated from one another by a centre web (8) and the clamping face (16) of the clamping element (12, 17) interacts with a surface of the centre web (8) for clamping a cable portion.

6. Support profile hanging means according to Claim 5, **characterized in that** both chambers (6, 7) have a lateral opening (9, 10) that follows the longitudinal extension of the support profile (2), the inside width of said opening being smaller than the inside width of the respective chamber (6, 7) adjoining thereto.

7. Support profile hanging means according to Claim 5, **characterized in that** the clamping element (17) has a bore (19), which penetrates said clamping element and is flush with the opening (10) of the chamber (7), for the exiting of a cable portion.

8. Support profile hanging means according to Claim 6 or 7, **characterized in that** the two chambers (6, 7) are positioned one on top of the other and the bottom of the two undercut chambers (7) is a beading groove for accommodating a beading edge (11) of the object (5) to be hung.

9. Support profile hanging means according to one of Claims 1 to 8, **characterized in that** the end cap (3, 3') is a plastics material part, in particular an injection moulded plastics material part.

10. Support profile hanging means according to one of Claims 1 to 9, **characterized in that** the cable (4) is a plastics material cable or a plastics material strap.

## Revendications

1. Suspension de profil de manutention comportant un support profilé (2) supportant un objet, par exemple une affiche ou une toile (5) imprimée, équipé de moyens pour relier une extrémité de câbles ou similaires au support profilé (2) afin de le suspendre, la liaison de l'extrémité des câbles au support profilé (2) étant assurée au moyen d'un élément de serrage (12, 17) disposé dans une cavité (7) du support profilé (2), présentant une surface de serrage (16) orientée vers une paroi (8) de la cavité (7) afin de bloquer le tronçon de câble disposé entre la surface de serrage (16) et la paroi (8) de la cavité, l'intervalle entre la surface de serrage (16) de l'élément de serrage (12, 17) et la paroi (8) de la cavité qui agit conjointement avec ce dernier pour bloquer le tronçon de câble, étant plus petit que le diamètre du tronçon de câble situé entre la surface de serrage (16) et la paroi (8) de la cavité, **caractérisé en ce que** la fente de serrage située entre le tronçon de serrage (16) et la paroi (8) de la cavité agissant conjointement avec l'élément de serrage (12, 17) pour bloquer le tronçon de câble, se rétrécit en direction de l'ouverture à l'extrémité de la cavité.

2. Suspension de profil de manutention selon la revendication 1 **caractérisé en ce que** l'élément de serrage (12, 17) présente sur sa face orientée vers la paroi (8) de la cavité prévue pour assurer le blocage, une rainure de guidage du câble (14) et que la surface de serrage (16) est un tronçon de la rainure de guidage (14) du câble.

3. Suspension de profil de manutention selon la revendication 1 ou 2 **caractérisé en ce que** l'élément de serrage (12) fait partie d'un capuchon d'extrémité (3, 3') destiné à boucher l'extrémité de la cavité (6, 7) et que le capuchon d'extrémité (3, 3') présente un trou (15) afin de laisser ressortir de la cavité (7) l'extrémité d'un câble.

4. Suspension de profil de manutention selon la revendication 3 **caractérisé en ce que** la rainure de guidage (14) du câble de l'élément de serrage (12) débouche sur le trou (15).

5. Suspension de profil de manutention selon l'une des revendications 1 à 4 **caractérisé en ce que** le support profilé (2) présente deux cavités (6, 7) séparées l'une de l'autre par une séparation (8) centrale et que la surface de serrage (16) de l'élément de serrage (12, 17) agisse conjointement avec une surface de la séparation (8) centrale afin de bloquer un tronçon de câble.

6. Suspension de profil de manutention selon la revendication 5 **caractérisé en ce que** les deux cavités (6, 7) présentent une ouverture (9, 10) latérale qui suit l'étendue longitudinale du support profilé (2) dont la dimension nette est plus petite que la dimension nette de la cavité (6,7) qui lui est contiguë.

7. Suspension de profil de manutention selon la revendication 5 **caractérisé en ce que** l'élément de serrage (17) présente un perçage (19) traversant, destiné à laisser ressortir un tronçon de câble, qui s'aligne avec l'ouverture (10) de la cavité (7).

8. Suspension de profil de manutention selon la revendication 6 ou 7 **caractérisé en ce que** les deux cavités (6, 7) sont disposées l'une au-dessus de l'autre et que la plus basse des deux cavités (7) à contre-découpe présente une rainure à bourrelet servant de logement au bord en bourrelet (11) d'un objet (5) à suspendre.

9. Suspension de profil de manutention selon l'une des revendications 1 à 8 **caractérisé en ce que** le capuchon d'extrémité (3, 3') est une pièce en matière plastique, notamment une pièce en plastique moulée par injection.

10. Suspension de profil de manutention selon l'une des revendications 1 à 9 **caractérisé en ce que** le câble (4) est une ficelle en matière plastique ou un ruban en matière plastique.
